# EUROPÄISCHE PATENTSCHRIFT

(11) **EP 1 621 704 B1**
(45) Veröffentlichungstag und Bekanntmachung des Hinweises auf die Patenterteilung: **06.12.2006**
(21) Anmeldenummer: 05010701.0
(22) Anmeldetag: 18.05.2005
(51) Int. Cl.: E05B 59/00, E05B 15/10, E05B 63/04

(54) **Fallenschloss**
Latch lock
Serrure à pêne demi-tour

(30) Priorität: 28.07.2004 DE 102004036607
(43) Veröffentlichungstag der Anmeldung: 01.02.2006
(73) Patentinhaber: Carl Fuhr GmbH & Co. KG, 42579 Heiligenhaus (DE)
(72) Erfinder: Roppelt, Hans-Peter, 42579 Heiligenhaus (DE); Tönges, Reiner, 42579 Heiligenhaus (DE)
(74) Vertreter: Albrecht, Rainer Harald

(56) Entgegenhaltungen:
- EP-A- 0 828 047
- AT-B- 389 343
- DE-U- 1 746 397
- US-A1- 2004 089 033

## Beschreibung

Die Erfindung betrifft ein Fallenschloss mit einer in einem Schlossgehäuse gelagerten Falle mit Fallenkopf und Fallenschwanz, wobei
- der Fallenkopf durch eine seinem Querschnitt angepasste Führungsausnehmung in einem Stulp mit angeschlossenem Schlossgehäuse austritt und zurückbewegbar ist,
- der Fallenkopf eine Fallenschräge mit einer in Bewegungsrichtung des Fallenkopfes verlaufenden Lagerausnehmung für ein in der Lagerausnehmung schwenkbar gelagertes Fallensegment aufweist,
- das Fallensegment einen Anlaufrücken und einen Anschlag aufweist,
- der Anlaufrücken im Zuge eines Schließvorganges ein Schließblech oder ein Fallenschließteil in einer Falleneingriffsöffnung anläuft und einschwenkt,
- der Anschlag sich im Bereich des Schlossgehäuses auf der Stulpinnenseite abstützt.

Es sind derartige Fallenschlösser für Türen oder dergleichen bekannt, (z.B. aus DE-A-0 828 043) bei denen die Falle durch Drücker- oder Schlüsselbetätigung zurückziehbar ist. Um beim Verschließen einer Tür ein möglichst sanftes und geräuscharmes Auftreffen der Fallenschräge auf das Schließblech oder Fallenschließteil zu erreichen, ist in dem Fallenkopf ein Fallensegment schwenkbar gelagert. - Bei besonders dichten Türen wie sie beispielsweise in Niedrigenergiehäusern zur Reduzierung von Energieverlusten eingebaut werden, verursachen Dichtungen einen erhöhten Anpressdruck, der sich regelmäßig negativ auf den Öffnungsvorgang durch Schlüsselbetätigung auswirkt. Denn dann wird die Falle der druckbeaufschlagten Tür seitlich und folglich im Bereich der Sperrflanke des Fallenkopfes belastet. Häufig muss die Tür daher zunächst entgegen ihrer Öffnungsrichtung angezogen werden, um den schlüsselbetätigten Öffnungsvorgang von außen zu ermöglichen. Das ist insofern nachteilig, als das Öffnen der Tür praktisch beidhändig erfolgen muss.

Der Erfindung liegt die Aufgabe zugrunde, ein Fallenschloss der eingangs beschriebenen Ausführungsform zu schaffen, bei dem unter Beibehaltung eines sanften und geräuscharmen Schließvorganges der Falle zugleich der schlüsselbetätigte Öffnungsvorgang erleichtert wird.

Diese Aufgabe löst die Erfindung bei einem gattungsgemäßen Fallenschloss dadurch, dass das schwenkbar gelagerte Fallensegment zwischen dem Anlaufrücken und dem Anschlag einen orthogonal bzw. senkrecht gegen eine zugeordnete Führungsfläche der Führungsausnehmung im Stulp vorkragenden Gleitnocken bzw. -wulst mit einer beispielsweise konvex gewölbten Gleitfläche aufweist, die beim schlüsselbetätigten Zurückziehen der Falle in Offenstellung einen abrollartigen Gleiteffekt an der Führungsfläche der Führungsausnehmung bewirkt. - Diese Maßnahmen der Erfindung haben zur Folge, dass gleichsam eine Leichtlauffalle verwirklicht wird, die nicht nur einen sanften und geräuscharmen Schließvorgang gewährleistet, sondern darüber hinaus auch einen erleichterten schlüsselbetätigten Öffnungsvorgang, selbst bei einer druckbeaufschlagten Tür. Nach bevorzugter Ausführungsform der Erfindung weist die Gleitfläche des Gleitnockens einen Radius auf, der den Fallenkopf - praktisch im Anschluss an die Fallenschräge - um 0,2 mm bis 0,4 mm, vorzugsweise 0,3 mm übersteigt. Dieser Radius bewirkt beim schlüsselbetätigten Zurückziehen der Falle auf den ersten Millimetern jene abrollartige Gleitwirkung, welche den Öffnungsvorgang erleichtert und Haftreibung eliminiert.

Weitere erfindungswesentliche Merkmale sind im Folgenden aufgeführt. So kann der Anlaufrücken des Fallensegmentes als balliger Rücken ausgebildet sein, um auch insoweit die Reibung herabzusetzen und einer Gratbildung entlang der Längskanten des Anlaufrückens durch Verschleiß entgegenzuwirken. Vorzugsweise überragt der ballige Anlaufrücken des beim Auftreffen auf ein Schließblech oder Fallenschließteil in die Lagerausnehmung teilweise eintauchenden Fallensegmentes die Fallenschräge um 0,2 mm bis 0,4 mm, vorzugsweise 0,3 mm, um die Reibung zwischen dem Fallenkopf und dem Schließblech bzw. des Fallenschließteiles herabzusetzen. Erfindungsgemäß ist das Fallensegment als extrem schmales, z. B. scheibenartiges Segment ausgebildet, um die Stabilität der Falle bzw. ihres Fallenkopfes im Hinblick auf gewaltsame Öffnungsversuche nicht zu schwächen und die Freimachung im Schlossgehäuse klein zu halten. Dabei kann die vordere Auftrefffläche des Anlaufrückens breiter als der hintere Rückenteil ausgebildet sein. Weiter sieht die Erfindung vor, dass das Fallensegment beidseitig angeformte oder eingearbeitete Lagerzapfen und die Lagerausnehmung entsprechende Lagerausnehmungen für die Lagerzapfen aufweist, so dass auf eine sonst übliche durchgehende Lagerachse verzichtet wird. Vorzugsweise besteht das Fallensegment aus Kunststoff oder einem anderen geräuschdämmenden Material als der Fallenkopf, um Geräuschbildung während des Schließvorganges zu vermindern.

Weiter sieht die Erfindung vor, dass der Fallenkopf eine mittige und parallel zur Fallenlängsachse angeordnete Aussparung zur Aufnahme eines vormontierten Fallensegmenteinsatzes mit der Lagerausnehmung und dem in der Lagerausnehmung schwenkbar gelagerten Fallensegment aufweist. Daraus resultieren eine kostengünstige Fertigung und Lagerhaltung. In die Aussparung kann auch ein Rollfalleneinsatz eingesetzt werden. - Der Fallensegmenteinsatz besitzt Zapfen, z. B. Nietzapfen und der Fallenkopf im Bereich der Aussparung entsprechende Aufnahmen für die Zapfen oder Nietzapfen, um eine einwandfreie Montage des Fallensegmenteinsatzes in der Aussparung zu gewährleisten, und zwar derart, dass der in die Aussparung eingesetzte Fallensegmenteinsatz mit der Oberfläche der Fallenschräge fluchtet. Das verhindert ein Verkanten und sorgt für ein sicheres Gleiten im Zuge des Schließvorganges.

Nach einem Vorschlag der Erfindung, dem selbständige Bedeutung zukommt, ist vorgesehen, dass der Fallenkopf im Bereich des Anschlages des Fallensegmentes einen Freiraum aufweist, dass in diesen Freiraum eine fallenschwanzseitig befestigte Blattfeder vorkragt und dass der Anschlag entgegen der Wirkung des Fallensegmentes und der Blattfeder um ein vorgegebenes Maß in den Freiraum derart tief eindrückbar ist, dass die Falle aus dem Schlossgehäuse gleichsam im Wege des Herausziehens entnehmbar ist und sich folglich eine Demontage des Schlossgehäuses erübrigt.

Die durch die Erfindung erreichten Vorteile sind im Wesentlichen darin zu sehen, dass sich das erfindungsgemäße Fallenschloss aufgrund eines abrollartigen Gleiteffektes an dem Gleitnocken des Fallensegmentes leichter als bisher mittels eines Schlüssels öffnen lässt. Dabei ist für die Falle keine gesonderte Fallenaustrittsöffnung erforderlich. Die Falle ist ohne Schlosskastendemontage austauschbar, wobei zugleich ein Umwechseln von DIN-links auf DIN-rechts möglich ist. Das Fallensegment tritt nicht über den Stulprand hinaus, so dass auch bei einem 16-Millimeter-Stulp keine zusätzliche Profilausfräsung erforderlich ist. Ferner ist die Falle bei allen gängigen Elektro-Öffnern und schmalen Schließteilen verwendbar, auch bei Fallenschließteilen mit Fallenrutsche. Die schmale Kunststoffausführung des Fallensegmentes vermindert die Reibung, während der ballige Anlaufrücken selbst bei starker Abnutzung eine Gratbildung unterbindet. Ferner wird eine geschlossene Fallenoberfläche im Bereich der Fallenschräge durch ein passgenaues und schmales Fallensegment und sicheres Gleiten im Zuge des Schließvorganges erreicht. Endlich ist eine einfache Vormontage des Fallensegmentes durch seine angeformten, z. B. angegossenen Lagerzapfen gewährleistet.

Im Folgenden wird die Erfindung anhand einer lediglich ein Ausführungsbeispiel darstellenden Zeichnung näher erläutert. Es zeigen:
- Fig. 1: ein Fallenschloss mit fortgelassener Schlossplatte, teilweise in schematischer Seitenansicht,
- Fig. 2: einen schematischen Horizontalschnitt durch den Gegenstand nach Fig. 1 im Bereich der Falle mit zugeordnetem Fallenschließteil vor einem Schließvorgang,
- Fig. 3: den Gegenstand nach Fig. 2 im Zuge eines Schließvorganges,
- Fig. 4: den Gegenstand nach Fig. 3 nach Abschluss des Schließvorganges,
- Fig. 5: den Gegenstand nach Fig. 4 in vergrößerter Darstellung,
- Fig. 6: den Gegenstand nach Fig. 2 ohne Fallenschließteil im Zuge einer Fallenentnahme aus dem Schlossgehäuse bei im Bereich des Anschlages niedergedrückter Blattfeder,
- Fig. 7: die Falle für den Gegenstand nach Fig. 1 mit Fallenkopf, Fallensegmenteinsatz, Fallensegment und Fallenschwanz in perspektivischer Darstellung,
- Fig. 8: einen Fallenbasiskörper ohne Fallensegmenteinsatz in Draufsicht,
- Fig. 9: den Gegenstand nach Fig. 8 in Seitenansicht,
- Fig. 10: eine Stirnansicht auf den Gegenstand nach Fig. 8 in Richtung des Pfeiles X,
- Fig. 11: einen Schnitt A-A durch den Gegenstand nach Fig. 8,
- Fig. 12: eine Draufsicht auf den Fallensegmenteinsatz,
- Fig. 13: den Gegenstand nach Fig. 12 in Stirnansicht aus Richtung des Pfeiles Y,
- Fig. 14: eine Seitenansicht auf den Gegenstand nach Fig. 12,
- Fig. 15: das Fallensegment in Draufsicht,
- Fig. 16: den Gegenstand nach Fig. 15 in Seitenansicht,
- Fig. 17: den Gegenstand nach Fig. 16 in Ansicht von unten und
- Fig. 18: ein Schließblech mit Fallenschließteil und Riegeltopf für einen Schlossriegel in Frontansicht.

In den Figuren ist ein Fallenschloss für Türen dargestellt, welches eine in einem Schlossgehäuse 1 gelagerte Falle 2 mit Fallenkopf 3 und Fallenschwanz 4 aufweist sowie durch Drücker- oder Schlüsselbetätigung zurückziehbar ist. Der Fallenkopf 3 tritt durch eine seinem Querschnitt angepasste Führungsausnehmung 5 in einem Stulp 6 mit dem angeschlossenen Schlossgehäuse 1 aus und ist gegen Federwirkung zurückziehbar. Ferner weist der Fallenkopf 3 eine Sperrflanke 7 und eine Fallenschräge 8 mit einer in Bewegungsrichtung des Fallenkopfes 3 verlaufenden Lagerausnehmung 9 für ein in der länglichen Lagerausnehmung 9 schwenkbar gelagertes Fallensegment 10 auf. Das Fallensegment 10 besitzt einen Anlaufrücken 11 und einen Anschlag 12. Der Anlaufrücken 11 läuft im Zuge eines Schließvorganges ein Schließblech oder ein Fallenschließteil 13 in einer Falleneingriffsöffnung an und schwenkt ein. Der Anschlag 12 stützt sich im Bereich des Schlossgehäuses 1 auf der Stulpinnenseite ab. Das schwenkbar gelagerte Fallensegment 10 weist zwischen dem Anlaufrücken 11 und dem Anschlag 12 einen orthogonal bzw. senkrecht gegen eine zugeordnete Führungsfläche 14 der Führungsausnehmung 5 im Stulp 6 vorkragenden Gleitnocken 15 oder Gleitwulst mit einer gewölbten, z. B. konvex gewölbten Gleitfläche 16 auf, die beim schlüsselbetätigten Zurückziehen der Falle 2 in Offenstellung einen abrollartigen Gleiteffekt an der Führungsfläche 14 der Führungsausnehmung 5 bewirkt. Nach bevorzugter Ausführungsform weist die Gleitfläche 16 des Gleitnockens 15 einen Radius R auf, der den Fallenkopf 3 im Bereich der Fallenschräge 8 bzw. in Verlängerung der Fallenschräge um 0,2 mm bis 0,4 mm, vorzugsweise 0,3 mm übersteigt.

Der Anlaufrücken 11 des Fallensegmentes 10 ist als balliger Rücken ausgebildet. Der ballige Anlaufrücken 11 des beim Auftreffen auf ein Schließblech oder Fallenschließteil 13 in die Lagerausnehmung 9 teilweise eintauchenden Fallensegmentes 10 überragt die Fallenschräge 8 um 0,2 mm bis 0,4 mm, vorzugsweise 0,3 mm. Die vordere Auftrefffläche 17 des Anlaufrückens 11 ist breiter als der hintere Rückenteil 18 ausgebildet.

Das Fallensegment 10 weist beidseitig angeformte, z. B. angegossene Lagerzapfen 19 und die Lagerausnehmung 9 entsprechende Zapfenausnehmungen für die Lagerzapfen 19 auf. Das Fallensegment 10 kann im Bereich seiner Lagerzapfen 19 von einer Schenkelfeder im Uhrzeigersinn beaufschlagt sein und ist als extrem schmales, z. B. scheibenartiges Segment ausgebildet. Nach dem Ausführungsbeispiel besteht das Fallensegment 10 aus Kunststoff.

Der Fallenkopf 3 weist eine mittige und parallel zur Fallenlängsachse angeordnete Aussparung 20 zur Aufnahme eines vormontierten Fallensegmenteinsatzes 21 mit der Lagerausnehmung 9 und dem in der Lagerausnehmung 9 schwenkbar gelagerten Fallensegment 10 auf. Der Fallensegmenteinsatz 21 besitzt Nietzapfen 22 und der Fallenkopf 3 im Bereich der Aussparung 20 entsprechende Aufnahmen für die Nietzapfen 22 zum Befestigen des Fallensegmentes 10 in der Aussparung 20. Der in die Aussparung 20 eingesetzte Fallensegmenteinsatz 21 fluchtet nach seiner Befestigung mit der Oberfläche der Fallenschräge 8.

Ferner weist der Fallenkopf 3 im Bereich des Anschlages 12 des Fallensegmentes 10 einen Freiraum 23 auf. In diesen Freiraum 23 kragt eine fallenschwanzseitig befestigte Blattfeder 24 vor. Der Anschlag 12 an dem Fallensegment 10 lässt sich entgegen der Wirkrichtung des Fallensegmentes 10 und der Blattfeder 24 um ein vorgegebenes Maß in den Freiraum 23 derart eindrücken, dass sich die Falle 2 ohne Demontage des Schlossgehäuses 1 aus dem Schlossgehäuse herausziehen lässt.

## Patentansprüche

1. Fallenschloss mit einer in einem Schlossgehäuse gelagerten Falle mit Fallenkopf und Fallenschwanz, wobei
- der Fallenkopf durch eine seinem Querschnitt angepasste Führungsausnehmung in einem Stulp mit angeschlossenem Schlossgehäuse austritt und zurückbewegbar ist,
- der Fallenkopf eine Fallenschräge mit einer in Bewegungsrichtung des Fallenkopfes verlaufenden Lagerausnehmung für ein in der Lagerausnehmung schwenkbar gelagertes Fallensegment aufweist,
- das Fallensegment einen Anlaufrücken und einen Anschlag aufweist,
- der Anlaufrücken im Zuge eines Schließvorganges ein Schließblech oder ein Fallenschließteil in einer Falleneingriffsöffnung anläuft und einschwenkt,
- der Anschlag sich im Bereich des Schlossgehäuses auf der Stulpinnenseite abstützt,
**dadurch gekennzeichnet, dass** das Fallensegment (10) zwischen dem Anlaufrücken (11) und dem Anschlag (12) einen senkrecht gegen eine zugeordnete Führungsfläche (14) der Führungsausnehmung (5) vorkragenden Gleitnocken (15) mit einer gewölbten Gleitfläche (16) aufweist, die beim Zurückziehen der Falle (2) in Offenstellung einen abrollartigen Gleiteffekt an der Führungsfläche (14) der Führungsausnehmung (5) bewirkt.

2. Fallenschloss nach Anspruch 1, **dadurch gekennzeichnet, dass** die Gleitfläche (16) des Gleitnockens (15) einen Radius (R) aufweist, der den Fallenkopf um 0,2 mm bis 0,4 mm, vorzugsweise 0,3 mm übersteigt.

3. Fallenschloss nach Anspruch 1 oder 2, **dadurch gekennzeichnet, dass** der Anlaufrücken (11) des Fallensegmentes (10) als balliger Rücken ausgebildet ist.

4. Fallenschloss nach einem der Ansprüche 1 bis 3, **dadurch gekennzeichnet, dass** der ballige Anlaufrücken (11) des beim Auftreffen auf ein Schließblech oder Fallenschließteil (13) in die Lagerausnehmung (9) teilweise eintauchenden Fallensegmentes (10) die Fallenschräge (8) um 0,2 mm bis 0,4 mm, vorzugsweise 0,3 mm überragt.

5. Fallenschloss nach einem der Ansprüche 1 bis 4, **dadurch gekennzeichnet, dass** die vordere Auftrefffläche (17) des Anlaufrückens (11) breiter als der hintere Rückenteil (18) ausgebildet ist.

6. Fallenschloss nach einem der Ansprüche 1 bis 5, **dadurch gekennzeichnet, dass** das Fallensegment (10) beidseitig angeformte oder eingearbeitete Lagerzapfen (19) und die Lagerausnehmung (9) entsprechende Zapfenausnehmungen für die Lagerzapfen (19) aufweist.

7. Fallenschloss nach einem der Ansprüche 1 bis 6, **dadurch gekennzeichnet, dass** das Fallensegment (10) als extrem schmales, z. B. scheibenartiges Segment ausgebildet ist.

8. Fallenschloss nach einem der Ansprüche 1 bis 7, **dadurch gekennzeichnet, dass** das Fallensegment (10) aus Kunststoff oder zumindest aus einem anderen geräuschdämmenden Material besteht.

9. Fallenschloss nach einem der Ansprüche 1 bis 8, **dadurch gekennzeichnet, dass** der Fallenkopf (3) eine mittige und parallel zur Fallenlängsachse angeordnete Aussparung (20) zur Aufnahme eines Fallensegmenteinsatzes (21) mit der Lagerausnehmung (9) und dem in der Lagerausnehmung (9) schwenkbar gelagerten Fallensegment (10) aufweist.

10. Fallenschloss nach einem der Ansprüche 1 bis 9, **dadurch gekennzeichnet, dass** der Fallensegmenteinsatz (21) Befestigungszapfen, z. B. Nietzapfen (22) und der Fallenkopf (3) im Bereich der Aussparung (20) entsprechende Aufnahmen für die Befestigungszapfen, z. B. Nietzapfen (22) aufweist.

11. Fallenschloss nach einem der Ansprüche 1 bis 10, **dadurch gekennzeichnet, dass** der in die Aussparung (20) eingesetzte Fallensegmenteinsatz (21) mit der Fallenschräge (8) fluchtet.

12. Fallenschloss nach einem der Ansprüche 1 bis 11, **dadurch gekennzeichnet, dass** der Fallenkopf (3) im Bereich des Anschlages (12) des Fallensegmentes (10) einen Freiraum (23) aufweist, dass in den Freiraum (23) eine fallenschwanzseitig befestigte Blattfeder (24) vorkragt und dass der Anschlag (12) entgegen der Wirkrichtung der Blattfeder (24) um ein vorgegebenes Maß in den Freiraum (23) eindrückbar ist und dadurch die Falle (2) aus dem Schlossgehäuse entnehmbar ist.

## Claims

1. Latch lock with a latch which is arranged in a lock housing with a latch head and latch tail, wherein
- the latch head protrudes through a guiding cut-out and may be moved back into same cut-out matched to its cross-section in a lock plate with adjoining lock housing,
- the latch head features a latch chamber with a supporting opening for a latch segment pivoted in the supporting opening aligned along the direction of movement of the latch head,
- the latch segment features a ramp on its backside and a limit stop,
- in the course of the closing process the ramp on the backside approaches a lock plate or a latch lock part and swings into same latch engagement opening,
- the limit stop rests on the interior side of the lock plate in the lock housing area,
**characterized in that** the latch segment (10) features a perpendicularly protruding sliding cam (15) relative to a corresponding guiding surface (14) of the guiding cut-out (5) with a curved sliding surface (16) between the ramp backside (11) and the limit stop (12), which, upon retracting the latch (2) into the open position, causes an unrolling sliding movement on the guiding surface (14) of the guiding cut-out (5).

2. Latch lock according to Claim 1, **characterized in that** the sliding surface (16) of the slide cam (15) features a radius (R) which projects above the latch head by 0.2 mm to 0.4 mm, preferably 0.3 mm.

3. Latch lock according to Claim 1 or 2, **characterized in that** the ramp backside (11) of the latch segment (10) features a convex form.

4. Latch lock according to Claims 1 to 3, **characterized in that** the ramp backside (11) of the latch segment (10) upon reaching a lock plate or latch locking part (13) partly dips inside the supporting cut-out (9) that projects above the latch chamber (8) by 0.2 mm to 0.4 mm, preferably 0.3 mm.

5. Latch lock according to one of Claims 1 to 4, **characterized in that** the front impact surface (17) of the ramp backside (11) is wider than the rear part (18).

6. Latch lock according to one of Claims 1 to 5, **characterized in that** the latch segment (10) features supporting pins (19) formed or integrated on both sides and the supporting recess (9) features corresponding recesses for the supporting pins (19).

7. Latch lock according to one of Claims 1 to 6, **characterized in that** the latch segment (10) is formed as an extremely narrow, e.g. disc-like segment.

8. Latch lock according to one of Claims 1 to 7, **characterized in that** the latch segment (10) consists of plastic or at least a material that attenuates noise.

9. Latch lock according to one of Claims 1 to 8, **characterized in that** the latch head (3) features a cut-out (20) located in the middle and parallel to the longitudinal axis of the latch, for accommodating a latch segment insert (21) with which the supporting recess (9) and the latch segment (10) are pivoted in the supporting recess(9).

10. Latch lock according to one of Claims 1 to 9, **characterized in that** the screw for affixing the latch segment insert (21), e.g. rivet pin (22) and the latch head (3) features corresponding sockets for the fixing pins, e.g. rivet pins (22) in the area around the cut-out (20).

11. Latch lock according to one of Claims 1 to 10, **characterized in that** the latch segment inserts (21) fitted in the cut-out (20) are aligned flush with the latch (8).

12. Latch lock according to one of Claims 1 to 11, **characterized in that** the latch head (3) in the area around the limit stop (12) of the latch segment (10) features a free space (23), in which a plate spring (24) fixed on the tail side of the latch protrudes and that the limit stop (12) can be pressed by a predetermined magnitude into the free space (23) against the direction of plate-spring action and the latch (2) can therefore be removed from the lock housing.

## Revendications

1. Serrure à loquet comportant un loquet, présentant une tête de loquet et une queue de loquet, logé dans un boîtier de serrure, dans laquelle
- la tête de loquet sort et est capable de rentrer à nouveau dans le fourreau sur lequel se raccorde un boîtier de serrure, à travers un évidement de guidage adapté à la section transversale de la tête de loquet,
- la tête de loquet comporte un chanfrein de loquet, présentant un évidement-logement s'étendant dans la direction de déplacement de la tête de loquet, pour une clenche montée pivotante dans l'évidement-logement,
- la clenche comporte un dos poussoir et une butée,
- lors d'une opération de fermeture, le dos poussoir pousse et fait pivoter une tôle de fermeture ou une pièce de fermeture de loquet dans une ouverture d'enclenchement de loquet,
- la butée prend appui dans la zone du boîtier de serrure, sur le côté intérieur du fourreau,
**caractérisée en ce que**, entre le dos poussoir (11) et la butée (12), la clenche (10) comporte une came de glissement (15) présentant une surface de glissement bombée (16) et saillante perpendiculairement contre une surface de guidage correspondante (14) de l'évidement de guidage (5) qui, lors du recul du loquet (2) en position d'ouverture, entraîne un effet de glissement de type roulant sur la surface de guidage (14) de l'évidement de guidage (5).

2. Serrure à loquet selon la revendication 1, **caractérisée en ce que** la surface de glissement (16) de la came de glissement (15) présente un rayon (R) qui dépasse la tête de loquet de 0,2 à 0,4 mm, de préférence de 0,3 mm.

3. Serrure à loquet selon la revendication 1 ou 2, **caractérisée en ce que** le dos poussoir (11) de la clenche (10) est réalisé en dos renflé.

4. Serrure à loquet selon l'une des revendications 1 à 3, **caractérisée en ce que** le dos poussoir renflé (11) de la clenche (10) plongeant partiellement dans l'évidement-logement (9) lorsqu'elle rencontre une tôle de fermeture ou pièce de fermeture de loquet (13), dépasse le chanfrein de loquet (8) de 0,2 mm à 0,4 mm, de préférence 0,3 mm.

5. Serrure à loquet selon l'une des revendications 1 à 4, **caractérisée en ce que** la surface de contact avant (17) du dos poussoir (11) est réalisée plus large que la partie arrière (18) du dos (11).

6. Serrure à loquet selon l'une des revendications 1 à 5, **caractérisée en ce que** la clenche (10) comporte de part et d'autres des tétons (19) moulés ou usinés et l'évidement-logement (9) des évidements de tétons correspondants, pour les tétons (19).

7. Serrure à loquet selon l'une des revendications 1 à 6, **caractérisée en ce que** la clenche (10) est réalisée extrêmement fine, par exemple en un segment du genre lame.

8. Serrure à loquet selon l'une des revendications 1 à 7, **caractérisée en ce que** la clenche (10) est réalisée en matière plastique ou du moins en un autre matériau insonorisant.

9. Serrure à loquet selon l'une des revendications 1 à 8, **caractérisée en ce que** la tête de loquet (3) comporte un évidement (20), central et disposé parallèlement à l'axe longitudinal du loquet, pour recevoir un insert de clenche (21) avec l'évidement-logement (9) et la clenche (10) montée pivotante dans l'évidement-logement (9).

10. Serrure à loquet selon l'une des revendications 1 à 9, **caractérisée en ce que** l'insert de clenche (21) comporte des tétons de fixation, par exemple des tétons-rivets (22), la tête de loquet (3) comportant des logements correspondants pour les tétons de fixation, par exemple les tétons-rivets (22), dans la zone de l'évidement (20).

11. Serrure à loquet selon l'une des revendications 1 à 10, **caractérisée en ce que** l'insert de clenche (21) inséré dans l'évidement (20) est aligné avec le chanfrein de loquet (8).

12. Serrure à loquet selon l'une des revendications 1 à 11, **caractérisée en ce que** la tête de loquet (3) présente dans la zone de la butée (12) de la clenche (10) un espace libre (23), qu'un ressort à lame (24), fixé du côté de la queue de loquet, fait saillie dans l'espace libre (23), du côté de la queue de loquet et que la butée (12) peut être pressée dans l'espace libre (23), à l'opposé de la direction d'action du ressort à lame (24), selon une certaine mesure donnée, et qu'ainsi le loquet (2) peut être retiré du boîtier de serrure.
